# FASCICULE DE BREVET EUROPEEN

(11) **EP 0 394 100 B1**
(45) Date de publication et mention de la délivrance du brevet: **15.12.1993**
(21) Numéro de dépôt: 90400996.6
(22) Date de dépôt: 11.04.1990
(51) Int. Cl.: B67D 5/58

(54) **Dispositif de dégazage de liquide et installation comprenant ce dispositif**
Vorrichtung zum Entlüften von Flüssigkeiten und eine Anlage, die diese Vorrichtung beinhaltet
Liquid deaeration device and installation containing such a device

(30) Priorité: 19.04.1989 FR 8905222
(43) Date de publication de la demande: 24.10.1990
(73) Titulaire: MOUVEX, Société anonyme dite:, F-75012 Paris (FR)
(72) Inventeur: Sergent, André, F-94130 Nogent-sur-Marne (FR)
(74) Mandataire: Simonnot, Bernard

(56) Documents cités:
- EP-A- 0 030 509
- FR-A- 1 056 358
- US-A- 2 093 952

## Description

La présente invention concerne un dispositif de dégazage destiné à la distribution de liquide avec comptage ou mesure de volume. L'invention couvre en outre une installation de distribution de liquide comprenant ledit dispositif.

On sait que la distribution de liquides avec mesure par compteur nécessite un dégazage, afin d'éviter que la présence de gaz ne vienne fausser la mesure. C'est ainsi qu'on met en oeuvre de nombreux organes tels que dégazeurs, purgeurs ou séparateurs, placés avant le compteur ou entre la pompe et le compteur lorsque l'installation prévoit un pompage, ou bien encore des ensembles spéciaux où l'organe de dégazage est directement lié à la pompe. Dans tous les cas, il est prévu un dispositif de détection de gaz, l'intervention automatique sur un moyen de coupure du débit de sortie et l'ouverture d'une mise à l'atmosphère permettant l'évacuation du gaz. Le moyen de coupure est lui-même de type variable, par exemple une vanne située après le compteur ou un organe de la pompe agissant sur son débit par bypassage, modification de la volumétricité ou fermeture de l'aspiration par une pompe centrifuge.

Dans ce type d'installations connues, la détection de gaz, qui le plus souvent se trouve être de l'air, a lieu au moyen d'une sonde de détection fixe, telle qu'une thermistance ou capacitance, ou bien d'un flotteur qui suit le niveau du liquide. Dans le premier cas, c'est pas l'intermédiaire d'un boîtier électronique que l'information donnée par la sonde permet la commande du moyen de coupure de débit. Dans le second cas, la commande à partir du flotteur sur ledit moyen de coupure a lieu de façon hydraulique, pneumatique ou électrique.

On connaît notamment de par le document EP-A-0 030 509 une installation de distribution et mesurage de liquide par gravité munie d'un détecteur de gaz coopérant avec une vanne d'arrêt. Le détecteur comprend en particulier un corps muni d'un filtre en amont et celui-ci ne peut pas être accessible sans causer une entrée d'air dans l'installation aval. Le document précité concerne d'ailleurs essentiellement des organes destinés à assurer une gestion automatique de la coordination entre le détecteur et la vanne d'arrêt dans le cas unique de la distribution par gravité et, de ce fait, l'installation de distribution elle-même ne présente pas les mêmes moyens que ceux destinés à résoudre les problèmes évoqués ci-dessus.

De par le document US-A-2 093 952 on connaît également un dispositif casse-siphon inclus dans une installation de dépotage par gravité, avec obligatoirement une entrée d'air commandée. Le corps d'un tel dispositif comprend notamment un filtre incliné entièrement situé en aval d'un détecteur, ce qui ne peut éviter la formation d'une émulsion éventuelle dans l'installation de distribution.

Par ailleurs, il est toujours intéressant d'obtenir un dispositif de dégazage d'un poids ou d'un encombrement réduits, et de la meilleure efficacité possible. C'est précisément le but de la présente invention, fournissant en outre un dispositif de dégazage convenant aussi bien pour la distribution avec compteur par gravité que pour la distribution avec pompe et compteur.

Le dispositif selon l'invention, comprenant notamment un détecteur de gaz destiné à coopérer avec un moyen de coupure de débit de liquide, est constitué par un corps incliné par rapport à l'axe de son entrée amont, ladite entrée communiquant avec une chambre munie du détecteur, le corps renfermant un filtre disposé en aval du détecteur, dont le côté amont est fermé par un couvercle amovible situé en amont par rapport audit détecteur et le côté aval se prolonge par une sortie aval.

Suivant d'autres caractéristiques, le détecteur de gaz est constitué par une sonde ou par un flotteur et la chambre est munie d'une conduite de mise à l'atmosphère du gaz détecté.

Dans une installation conforme à l'invention, le dispositif tel que défini ci-dessus est directement relié par son entrée amont à une réserve de liquide telle qu'un compartiment de citerne en charge sur ladite entrée et, par sa sortie, à un compteur ainsi qu'au moyen de coupure de débit de liquide, une pompe pouvant être intercalée entre ladite sortie et le compteur, moyennant quoi le filtre est disposé en amont du compteur et en aval du détecteur du dispositif de dégazage, tandis que le couvercle amovible du dispositif est disposé en amont dudit détecteur.

D'autres caractéristiques et avantages de l'invention ressortiront mieux de la description qui va suivre de formes possibles de réalisation, faite en regard des dessins annexés sur lesquels :
la figure 1 représente une vue schématique d'un dispositif de dégazage selon l'invention ;
la figure 2 représente une vue schématique partielle d'une variante du dispositif selon la figure 1 ;
la figure 3 représente un schéma d'une installation de distribution de liquide adaptée au dispositif selon l'invention.

Sur ces dessins, les mêmes références désignent les mêmes éléments.

En se référant à la figure 1, le dispositif selon l'invention, dit ci-après dégazeur, comprend une entrée amont 1 munie d'une bride convenable, reliée à un corps 2 d'axe 3 incliné par rapport à l'axe 4 de ladite entrée. L'extrémité amont du corps 2 est munie d'un couvercle amovible 5 et sa partie aval interne renferme un panier-filtre 6. Cette partie aval se prolonge par une sortie 7 munie d'une seconde bride, d'axe 8.

L'entrée 1 communique en outre avec une chambre 9 par un passage 10, disposé en amont par rapport au filtre 6. La chambre est destinée à la détection et à l'évacuation du gaz et, à cet effet, elle comprend un détecteur approprié destiné à coopérer, par l'intermédiaire d'un relais convenable et d'une ligne de commande, avec un moyen de coupure du débit de fluide. La chambre 9 comprend également une conduite de mise à l'atmosphère 12.

Comme indiqué plus haut, le détecteur de gaz peut être constitué par un flotteur 13 relié à un relais 11A (figure 1) ou par une sonde appropriée connue en soi 14 reliée à un relais adapté 11B (fig. 2), la ligne de commande 15 étant reliée au moyen de coupure du débit de liquide, comme ce sera mieux expliqué ci-après.

En se référant à la figure 3, une installation de distribution de liquide propre au dégazeur 2 selon l'invention, est par exemple reliée à un compartiment 16 de citerne en charge sur son entrée 1, tandis que la conduite de mise à l'atmosphère 12 aboutit au sommet dudit compartiment. A partir de la sortie 7 du dégazeur et pour une distribution par gravité, l'installation comprend successivement un compteur 17 et une vanne 18A, constituant le moyen de coupure de débit de fluide, commandée par la ligne 15. Pour une distribution par pompage, l'installation comporte en outre une pompe 19 intercalée entre la sortie 7 et le compteur 17, c'est-à-dire que le dégazeur est disposé avant la pompe. La sortie 20 de l'installation est bien entendu disposée après la vanne 18, elle-même du type à ouverture réglable par commande hydraulique, pneumatique ou électrique.

Dans l'exemple schématisé sur la figure 3, outre que la pompe 19 n'est nécessaire que pour une installation de distribution avec pompage, le détecteur de gaz est représenté sous la forme d'un flotteur 13 avec son relais 11A, mais il est évident qu'il pourrait être constitué par une sonde appropriée telle qu'illustrée sur la figure 2. En outre, la vanne associée au compteur 17 peut être disposée en amont (18B) ou en aval (18A) de ce dernier.

Lorsque le dispositif de dégazage est alimenté en liquide, l'air s'échappe par la tuyauterie de mise à l'atmosphère 12, le flotteur 13 est alors maintenu par le liquide en position haute, le relais 11A étant réglé de telle sorte qu'il ouvre la vanne 18A (B) permettant ainsi la distribution par la sortie générale 20.

Si, pour une raison quelconque, une arrivée d'air intervient dans le dispositif de dégazage, l'air se met immédiatement en position haute dudit dispositif, conduisant le flotteur 13 à baisser, ce qui actionne le relais 11A, diminuant par là-même, voire, annulant, le débit de distribution passant par la vanne 18A (B).

Dans le cas particulier d'une installation de distribution par pompage, il y a lieu de noter les avantages obtenus par l'emplacement du dégazeur avant la pompe :
- le gaz n'étant pas sous pression, il occupe un volume plus important et il est donc plus facilement détectable ;
- en présence de gaz, celui-ci est évacué et la pompe ne peut pas émulsionner le liquide et rendre le dégazage plus difficile.

Par ailleurs, il est toujours nécessaire de disposer un filtre avant le compteur pour la protection de ce dernier contre les corps étrangers.

Lorsqu'il y a présence de gaz, le filtre est un élément qui favorise l'émulsion, aussi est-il souhaitable de le placer après l'endroit où le gaz est détecté.

Le filtre doit être aisément nettoyable et s'il y a possibilité qu'il soit placé en dépression, il ne faut pas que l'ouverture de ce filtre puisse conduire à l'introduction d'air extérieur qui viendrait fausser la mesure. Pour ces deux raisons, le dispositif objet de l'invention prévoit à la fois le filtre placé en aval de la détection de gaz et une ouverture pour nettoyage de ce filtre en amont de la détection. Ainsi, en cas d'ouverture du système en dépression, l'air serait immédiatement détecté et ne pourrait conduire à une erreur de mesurage.

Il paraît enfin important pour l'efficacité du dégazage, qu'il soit effectué sans perturbation de la veine liquide, ce qui est le cas puisque le gaz est évacué en amont des principaux organes véhiculant ladite veine liquide.

Il est bien entendu que la présente invention n'a été décrite et représentée qu'à titre explicatif mais nullement limitatif et qu'on pourra y apporter toute modification utile, notamment dans le domaine des équivalences techniques, sans sortir de son cadre.

## Revendications

1. Dispositif de dégazage pour distribution de liquide avec comptage, comportant un détecteur de gaz à sonde ou à flotteur destiné à coopérer avec un moyen de coupure du débit de liquide, muni d'un filtre (6) disposé en aval dudit détecteur, celui-ci comprenant une conduite (12) de mise à l'atmosphère du gaz détecté, caractérisé par le fait qu'il est constitué par un corps (2) incliné par rapport à l'axe de son entrée amont (1) et contenant le filtre (6) dans sa partie aval interne, ladite entrée communiquant avec une chambre d'évacuation (9) munie du détecteur (13, 14), l'extrémité amont du corps (2) étant munie d'un couvercle amovible (5) situé en amont par rapport audit détecteur et correspondant au côté amont du filtre, le côté aval dudit filtre se prolongeant par la sortie (7) en aval du corps.

2. Installation de distribution de liquide comprenant le dispositif selon la revendication 1, dans laquelle le détecteur (13, 14) est relié au moyen de coupure (18A, 18B) du débit de liquide par un relais (11A, 11B) et une ligne de commande (15), caractérisée par le fait que le dispositif de dégazage est directement relié par son entrée amont (1) à une réserve de liquide (16) en charge sur ladite entrée et, par sa sortie (7), à un compteur (17) ainsi qu'au moyen de coupure (18A, 18B) du débit de liquide, une pompe (19) pouvant être intercalée entre ladite sortie et le compteur, moyennant quoi le filtre (6) du dispositif de dégazage est disposé en amont du compteur et en aval du détecteur (13), tandis que le couvercle amovible (5) est disposé en amont du détecteur dont la conduite de mise à l'atmosphère du gaz détecté peut être reliée au sommet de ladite réserve de liquide.

3. Installation selon la revendication. 2 , caractérisée par le fait que le moyen de coupure du débit de liquide (18A) est constitué par une vanne à ouverture réglable à commande hydraulique, pneumatique ou électrique disposée en aval du compteur (17).

4. Installation selon la revendication. 2 , caractérisée par le fait que le moyen de coupure du débit de liquide (18B) est constitué par une vanne à ouverture réglable à commande hydraulique, pneumatique ou électrique disposée en amont du compteur (17).

5. Installation selon l'une quelconque des revendications 2 à 4, destinée à la distribution de liquide avec pompage, caractérisée par le fait que la pompe (19) est disposée en aval du dispositif de dégazage et directement à la sortie (7) de ce dernier en amont du compteur (17).

## Patentansprüche

1. Vorrichtung zum Entgasen einer Flüssigkeit für deren Abgabe mit Zählung mit einem Gasdetektor mit Sonde oder Schwimmer, der mit einem Mittel zur Unterbrechung des Flüssigkeitsdurchsatzes zusammenwirkt, wobei der Gasdetektor mit einem stromabwärts von ihm angeordneten Filter (6) versehen ist und eine zur Atmosphäre führende Entlüftungsleitung (12) für das abgeschiedene Gas aufweist, **dadurch gekennzeichnet,** daß er aus einem bezüglich der Achse seines stromaufwärts gelegenen Einlasses (1) geneigten Gehäuse (2) besteht, das in seinem stromabwärts liegenden Innenteil den Filter (6) enthält, wobei der Einlaß mit einer mit dem Detektor (13, 14) versehenen Abscheidekammer (9) in Verbindung steht und das stromaufwärts liegende Ende des Gehäuses (2) mit einem bezüglich des Detektors stromaufwärts liegenden und der stromaufwärts liegenden Seite des Filters entsprechenden abnehmbaren Deckel (5) versehen ist, und seine stromabwärts vom Filter liegende Seite durch den stromabwärts liegenden Auslaß (7) des Gehäuses verlängert ist.

2. Anlage zur Abgabe von Flüssigkeit, welche die Vorrichtung nach Anspruch 1 enthält, worin der Detektor (13, 14) mit dem Mittel zur Unterbrechung (18A, 18B) des Flüssigkeitsdurchsatzes durch ein Relais (11A, 11B) und eine Steuerleitung (15) verbunden ist, **dadurch gekennzeichnet,** daß die Gasabscheidevorrichtung durch ihren stromaufwärts liegenden Einlaß (1) unmittelbar mit einem den Einlaß beaufschlagenden Flüssigkeitsvorrat (16) und über ihren Auslaß (7) mit einem Zähler (17) sowie mit dem Mittel zur Unterbrechung (18A, 18B) des Flüssigkeitsdurchsatzes verbunden ist, wobei eine Pumpe (19) zwischen den Auslaß und den Zähler eingeschaltet sein kann, weshalb der Filter (6) der Gasabscheidevorrichtung stromaufwärts vom Zähler und stromabwärts vom Detektor (13) angeordnet ist, während der abnehmbare Deckel (5) stromaufwärts vom Detektor angeordnet ist, dessen zur Atmosphäre führende Entlüftungsleitung für das abgeschiedene Gas mit der Spitze des Flüssigkeitsvorrats verbunden sein kann.

3. Anlage nach Anspruch 2, **dadurch gekennzeichnet,** daß das Mittel zur Unterbrechung des Flüssigkeitsdurchsatzes (18A) aus einem Ventil mit hydraulisch, pneumatisch oder elektrisch regelbar gesteuerter Öffnung besteht, das stromabwärts vom Zähler (17) angeordnet ist.

4. Anlage nach Anspruch 2, **dadurch gekennzeichnet,** daß das Mittel zur Unterbrechung des Flüssigkeitsdurchsatzes (18B) aus einem Ventil mit hydraulisch, pneumatisch oder elektrisch regelbarer Öffnung besteht, das stromaufwärts vom Zähler (17) angeordnet ist.

5. Anlage nach einem der Ansprüche 2 bis 4 zur Abgabe von Flüssigkeit mit Pumpen, **dadurch gekennzeichnet,** daß die Pumpe (19) stromabwärts von der Gasabscheidevorrichtung und unmittelbar an deren Auslaß (7) und stromaufwärts vom Zähler (17) angeordnet ist.

## Claims

1. A degassing device for the distribution of liquid with counting, comprising a gas detector with a probe or a float intended to cooperate with a means for cutting the flow of liquid, provided with a filter (6) arranged downstream of said detector, the latter comprising a duct (12) for aerating the gas detected, characterised by the fact that it is formed by a body (2) which is inclined with respect to the axis of its upstream inlet (1) and containing the filter (6) in its inner downstream part, said inlet communicating with an evacuation chamber (9) provided with the detector (13, 14), the upstream end of the body (2) being provided with a removable cover (5) located upstream with respect to said detector and corresponding to the upstream side of the filter, the downstream side of said filter being extended by the outlet (7) downstream of the body.

2. An installation for the distribution of liquid comprising the device in accordance with Claim 1, in which the detector (13, 14) is connected to the means (18A, 18B) for cutting the flow of liquid by a relay (11A, 11B) and a control line (15), characterised by the fact that the degassing device is directly connected by its upstream inlet (1) to a reserve of liquid (16) under load on said inlet and, by its outlet (7), to a counter (17) and also to the means (18A, 18B) for cutting the flow of liquid, it being possible to insert a pump (19) between said outlet and the counter, in return for which the filter (6) of the degassing device is arranged upstream of the counter and downstream of the detector (13), whereas the movable cover (5) is arranged upstream of the detector, of which the duct for aerating the gas detected may be connected to the top of said reserve of liquid.

3. An installation according to Claim 2, characterised by the fact that the means for cutting the flow of liquid (18A) is formed by a hydraulically, pneumatically or electrically operated valve of controllable opening, arranged downstream of the counter (17).

4. An installation according to Claim 2, characterised by the fact that the means for cutting the flow of liquid (18B) is formed by a hydraulically, pneumatically or electrically operated valve of controllable opening, arranged upstream of the counter (17).

5. An installation according to any one of Claims 2 to 4, intended for the distribution of liquid with pumping, characterised by the fact that the pump (19) is arranged downstream of the degassing device and directly at the outlet (7) thereof upstream of the counter (17).
